# EUROPÄISCHE PATENTSCHRIFT

(11) **EP 0 320 781 B1**
(45) Veröffentlichungstag und Bekanntmachung des Hinweises auf die Patenterteilung: **22.07.1992**
(21) Anmeldenummer: 88120475.4
(22) Anmeldetag: 07.12.1988
(51) Int. Cl.: E01C 19/52, B66F 9/04

(54) **Vorrichtung zum Transport und Verlegen von Formsteinen oder Formsteinplatten**
Device for transporting and laying shaped stones or shaped flagstones
Dispositif pour le transport et la pose de pierres profilées et de dalles profilées

(30) Priorität: 16.12.1987 DE 8716604 U
(43) Veröffentlichungstag der Anmeldung: 21.06.1989
(73) Patentinhaber: Gruber, Georg, D-79689 Maulburg (DE); Andris, Helmut, D-79594 Inzlingen (DE); Goesken, Reinhard, D-77839 Lichtenau (DE)
(72) Erfinder: Gruber, Georg, D-7867 Maulburg (DE)
(74) Vertreter: Michelis, Theodor

(56) Entgegenhaltungen:
- DE-A- 3 406 854
- DE-U- 7 712 606
- FR-A- 2 151 093
- FR-A- 2 381 133
- US-A- 3 039 632

## Beschreibung

Die Erfindung bezieht sich auf eine Vorrichtung zum Transport und Verlegen von Formsteinen und Formsteinplatten, die einzeln von einem Stapel abgenommen und zum Verlegeort transportiert werden, mit einem an einem auf Rädern geführten, vertikalen Gestell höhenverstellbar verschieblich angebrachten, horizontal abragenden Greif- und Hebesystem, das mittels eines Zuggliedes, das über eine am oberen Ende des Gestells gelagerten Umlenkrolle geführt und mittels eines Bremssystems im Zusammenwirken mit einem als Gasfeder ausgebildeten Federelement in seiner Bewegung beinflußbar ist, höhenverstellbar geführt ist.

Eine solche Vorrichtung ist aus der FR-A-2 381 133 bekannt. Diese Vorrichtung arbeitet im wesentlichen aber mittels Hydraulikzylinder, wobei ein ebenfalls vorhandener Druckspeicher, der auch als Gasfeder ausgebildet sein kann, nur eine zusätzliche Funktion erfüllt. Es wird zwar hier der Auslegearm mittels eines Zugseils angehoben und abgesenkt, wobei dieses Zugseil über eine Rolle geführt ist, die am oberen Ende eines Hydraulikzylinders befestigt ist. Beim Absenken fährt dann ebenfalls der Hydraulikzylinder nach unten und drückt die Hydraulikflüssigkeit in einen Zylinder, von wo aus dann der Kraftspeicher aktiviert wird. Derartige Hydraulikzylinder weisen jedoch im Betrieb eine gewisse Anfälligkeit auf und benötigen darüberhinaus zusätzliche Schmiermittel, so daß sie damit nicht sehr umweltverträglich sind.

Eine ähnliche Vorrichtung ist in der DE-U-7 712 606 beschrieben, bei der das Hebe- und Greifsystem über eine gebremste Kette bewegt wird, wobei diese Kette an ihrem freien Ende zur Entlastung und zum Gewichtsausgleich ein Gegengewicht aufweist. Damit können jedoch nur konstante Hebekräfte bewirkt werden, wobei das Gegengewicht lediglich das Leergwicht des Greif- und Hebesystems ausgleichen darf, da dieses sich sonst unbelastet nicht mehr absenken würde.

Demgegenüber liegt der vorliegenden Erfindung die Aufgabe zugrunde, eine Vorrichtung der vorgenannten Art zu schaffen, die einfach aufgebaut ist, die ein Aufnehmen und Ablegen der Steine ohne besonderen Kraftaufwand ermöglicht und die bei leichter Handhabung eine hohe Betriebssicherheit ohne mögliche Umweltbelastungen aufweist.

Zur Lösung dieser Aufgabe ist erfindungsgemäß vorgesehen, daß mindestens eine Gasfeder mit ihrem Gaszylinder vertikal im Gestell festgelegt ist und das freie Ende der nach unten ausfahrbaren Kolbenstange der Gasfeder mit dem als Kette ausgebildeten Zugglied in Wirkverbindung steht.

Da somit das Hebe- und Greifsystem unmittelbar über eine Kette an die Kolbenstange einer Gasfeder angekoppelt ist, die beim Niederfahren des Hebesystems aktiviert wird, ist damit ein selbsttätiges Wiederauffahren des Hebesystems möglich. Durch die Verwendung einer Gasfeder ist eine weitgehend störungsfreie und sehr umweltverträgliche Anordnung geschaffen, die darüberhinaus sehr einfach, robust und störungsunanfällig aufgebaut ist.

Zweckmäßigerweise sind zwei parallel angeordnete Gasfedern vorgesehen, deren Kolbenstangen durch eine eine weitere Umlenkrolle tragende Achse miteinander verbunden sind, über welche Umlenkrolle die Kette geführt ist.

Dabei kann die Kette oberhalb der unteren Umlenkrolle am Gestell selbst festgelegt sein, wobei die Umlenkrolle auch als Kettenrad ausgebildet sein kann.

Zweckmäßigerweise ist das Bremssystem als Trommelbremse ausgebildet, wobei diese Bremse mittels einer Feder eingelegt und von Hand über einen Bowdenzug lösbar sein kann.

Einzelheiten einer Vorrichtung nach der Erfindung werden nachfolgend anhand einer schematischen Zeichnung erläutert.

In den Zeichnungen zeigen:
- Fig. 1: in einer Seitenansicht eine Transportvorrichtung nach der Erfindung,
- Fig. 2: in Seitenansicht die Rollenführung des Greif- und Hebesystems in vergrößertem Maßstab,
- Fig. 3: das Rollensystem in Draufsicht und
- Fig. 4: eine Schnittdarstellung längs der Linie IV - IV in Fig. 1 in einer schematisierten Darstellung zur Erläuterung des grundsätzlichen Aufbaus.

Das in Fig. 1 gezeigte Greif- und Hebesystem ist pauschal mit 1 bezeichnet. Es ist in einer an sich bekannten Grundausführung aufgebaut und arbeitet nach Art eines Schnappverschlusses mit Fühler derart, daß beim Absenken über einen Fühler zunächst der zangenartige Greifer geöffnet und beim Wiederanheben durch den Zug nach oben geschlossen wird.

Das gesamte Greif- und Hebesystem 1 hängt an einer Quertraverse 2, die durch eine Stange 16 abgestützt ist, mit der sie gemeinsam an einem vertikalen Führungssystem 3 befestigt ist, das an zwei parallel angeordneten Führungsstangen 4 bzw. 4′ mit Hilfe von Rollen 20 gleitet.

Das Führungssystem 3 hängt an einer Kette 8, die über ein Kettenrad 9, das mit einer nicht dargestellten Scheibenbremse oder Trommelbremse verbunden ist, geführt ist.

Die in Verbindung mit dem Kettenrad 9 stehende Bremse kann über einen Bowdenzug 10 abhängig von einer Betätigung der Bedienungsperson am Hebel 11 entgegen der Kraft einer Feder 14, die einseitig an einem Widerlager 13 befestigt ist, über einen im einzelnen nicht bezeichneten Bremshebel gelüftet werden. Die gesamte Vorrichtung kann mit Hilfe des Gestänges 12 verschoben werden.

Die Vorrichtung nach der Erfindung wird so eingesetzt, daß die Bedienungsperson zunächst die gesamte Vorrichtung zu einem Stapel von Formsteinpaletten fährt, dort das Halte- und Hebesystem durch Kippen auf die oberste Palette absinken läßt, und diese obere Platte zum Greifen angehoben wird. Die Bremse ist daher blockiert. Dann wird die gesamte Vorrichtung zu dem Ablageplatz (Verlegungsstelle) geschoben.

Dort löst die Bedienungsperson über den Handgriff 11 die Bremse für das Kettenrad 9 und aufgrund des Gewichtes des Greif- und Hebesystems 1 zusammen mit der von diesem aufgenommenen Platte senkt sich das System mit der Platte bis auf den Versetzungsort ab, und zwar mit einer Geschwindigkeit, die über die Bremse steuerbar ist.

In dem Gestell, das beispielsweise als Rahmen 23 (Fig. 4) aufgebaut sein kann, sind zwei Gasdruckfedern 15 nebeneinander angebracht, die an ihrem unteren Ende, und zwar im Bereich des Endes der Kolbenstange mit einem nur schematisch angedeuteten Umlenkrad 21 starr verbunden sind. Die Kette 8, an der das Greif-und Hebesystem 1 aufgehängt ist, und die, wie erwähnt, über das Kettenrad 9 geführt ist, ist weiter zwischen den beiden Gasfedern 15 nach unten geführt und wird über die Umlenkrolle 21 wieder nach oben gezogen und starr am Rahmen befestigt.

Dadurch werden beim Absenken des Greif- und Hebesystems 1 aufgrund des Gewichtes der dort aufgehängten Platten über die Kette 8 nach Lösen der Bremse über den Bowdenzug 10 die beiden Gasdruckfedern zusammengedrückt, wodurch das Umlenkrad 21 nach oben zusammen mit den Kolbenstangen der Gasdruckfedern wandert.

Nach dem Absetzen drücken die Gasfedern die Umlenkrolle 21 wieder nach unten und heben dadurch das nunmehr sehr viel leichtere Hebe- und Greifsystem 1 nach oben, bis die Bedienungsperson die Bewegung nach oben durch Einlegen der Bremse stoppt.

Nun kann der Wagen mit angehobenem Hebe- und Greifsystem wieder zu dem Stapel von Steinen geführt werden und die Steinplatte aufgenommen werden. Der beschriebene Vorgang wiederholt sich dabei, wobei die Gasfedern so eingestellt sind, daß bei belastetem Hebe- und Greifsystem die Gasdruckfedern zusammengedrückt und bei entlastetem sich diese wieder entspannen können.

Die Erfindung wurde bewußt nur an einem schematisch dargestellten Ausführungsbeispiel erläutert, da im Rahmen fachmännischen Könnens eine Vielzahl von Abwandlungen im Rahmen des Erfindungsgedankens möglich sind. So kann beispielsweise das Hebe- und Greifsystem an einer entsprechenden Endloskette geführt sein und die Gasdruckfedern können auf der Seite des Absenkens des Hebe- und Greifsystems angeordnet sein und unmittelbar an dem Schlitten angreifen. In diesem Fall wird die Kette lediglich für die Halte-und Bremsvorgänge herangezogen, während der Druck von Hebe-und Greifsystem einerseits auf die Gasdruckfedern beim Absenken und andererseits von den Gasdruckfedern auf das Feder- und Bremssystem beim Anheben unmittelbar ausgeübt wird. Entscheidend allein ist, daß die über die Gasdruckfedern gewichtsabhängig gesteuerte Bewegung des Hebe- und Greifsystems in jeder Endstellung und insbesondere auch jeder Zwischenstellung über eine Bremse eindeutig arretiert werden kann.

## Patentansprüche

1. Vorrichtung zum Transport und Verlegen von Formsteinen und Formsteinplatten, die einzeln von einem Stapel abgenommen und zum Verlegeort transportiert werden, mit einem an einem auf Rädern (5, 7) geführten, vertikalen Gestell (23) höhenverstellbar verschieblich angebrachten, horizontal abragenden Greif- und Hebesystem (1, 2), das mittels eines Zuggliedes (8), das über eine am oberen Ende des Gestells (23) gelagerten Umlenkrolle (9) geführt und mittels eines Bremssystems im Zusammenwirken mit einem als Gasfeder (15) ausgebildeten Federelement in seiner Bewegung beeinflußbar ist, höhenverstellbar geführt ist, dadurch gekennzeichnet, daß mindestens eine Gasfeder (15) mit ihrem Gaszylinder vertikal im Gestell (23) festgelegt ist und das freie Ende der nach unten ausfahrbaren Kolbenstange der Gasfeder (15) mit dem als Kette (8) ausgebildeten Zugglied in Wirkverbindung steht.

2. Vorrichtung nach Anspruch 1, dadurch gekennzeichnet, daß zwei parallel angeordnete Gasfedern (15) vorgesehen sind, deren Kolbenstangen durch eine eine weitere Umlenkrolle (21) tragende Achse miteinander verbunden sind, über welche Umlenkrolle (21) die Kette (8) geführt ist.

3. Vorrichtung nach Anspruch 2, dadurch gekennzeichnet, daß die Kette (8) oberhalb der unteren Umlenkrolle (21) am Gestell (23) festgelegt ist.

4. Vorrichtung nach Anspruch 1, dadurch gekennzeichnet, daß die Umlenkrolle (9) als Kettenrad ausgebildet ist.

5. Vorrichtung nach Anspruch 1, dadurch gekennzeichnet, daß das Bremssystem als Trommelbremse ausgebildet ist.

6. Vorrichtung nach Anspruch 5, dadurch gekennzeichnet, daß die Bremse mittels einer Feder (14) eingelegt und von Hand über einen Bowdenzug (10) lösbar ist.

## Claims

1. Device for transporting and laying shaped stones and shaped flagstones which are individually removed from a stack and transported to the laying site, having a horizontally projecting gripping and lifting system (1, 2) which is displaceably mounted so as to be vertically adjustable on a vertical frame (23) conveyed on wheels (5, 7) and is guided so as to be vertically adjustable by means of a tension member (8), which is conveyed over a deflection roller (9) supported on the top end of the frame (23) and whose movement may be influenced by means of a braking system in cooperation with a spring element in the form of a pneumatic spring (15), characterized in that at least one pneumatic spring (15) is fixed with its gas cylinder vertically in the frame (23) and the free end of the downwardly extendable piston rod of the pneumatic spring (15) is operationally connected to the tension member in the form of chain (8).

2. Device according to claim 1, characterized in that two parallel pneumatic springs (15) are provided, whose piston rods are connected to one another by an axle bearing a further deflection roller (21), over which the chain (8) is conveyed.

3. Device according to claim 2, characterized in that the chain (8) is fixed on the frame (23) above the lower deflection roller (21).

4. Device according to claim 1, characterized in that the deflection roller (9) takes the form of a chain wheel.

5. Device according to claim 1, characterized in that the braking system takes the form of a drum brake.

6. Device according to claim 5, characterized in that the brake is applied by means of a spring (14) and is releasable manually via a Bowden cable (10).

## Revendications

1. Dispositif de transport et de pose de briques moulées et de dalles moulées, qui sont prélevées une à une d'une pile et qui sont transportées au lieu où elles doivent être posées, comprenant un système de préhension et de levage (1,2), qui est monté coulissant et réglable en hauteur sur un châssis (23) vertical monté sur des roues (5,7), qui fait saillie horizontalement, qui est réglable en hauteur par un élément de traction (8) qui passa sur un galet de renvoi (9) monté à l'extrémité supérieure du châssis (23) et dont le mouvement peut être influencé par un système de freinage coopérant avec un élément élastique constitué en vérin pneumatique (15), caractérisé en ce qu'au moins un vérin pneumatique (15) est fixé verticalement au châssis (23) par son cylindre à gaz et l'extrémité libre de la tige de piston du vérin pneumatique (15), qui peut se déployer à l'extérieur, coopère avec l'élément de traction constitué sous la forme d'une chaîne (8).

2. Dispositif suivant la revendication 1, caractérisé en ce qu'il est prévu deux vérins pneumatiques (15), qui sont montés en parallèle et dont les tiges de piston sont reliées entre elles par un axe qui porte un autre galet de renvoi (21), sur lequel (21) passe la chaîne (8).

3. Dispositif suivant la revendication 2, caractérisé en ce que la chaîne (8) est fixée au châssis (23) au-dessus du galet de renvoi (21) inférieur.

4. Dispositif suivant la revendication 1, caractérisé en ce que le galet de renvoi (9) est constitué en roue à chaîne.

5. Dispositif suivant la revendication 1, caractérisé en ce que le système de freinage est constitué en frein à tambour.

6. Dispositif suivant la revendication 5, caractérisé en ce que le frein est serré au moyen d'un ressort (14) et est desserré à la main par un câble Bowden (10).
